# EUROPÄISCHE PATENTSCHRIFT

(11) **EP 0 784 143 B1**
(45) Veröffentlichungstag und Bekanntmachung des Hinweises auf die Patenterteilung: **09.10.2002**
(21) Anmeldenummer: 97100395.9
(22) Anmeldetag: 11.01.1997
(51) Int. Cl.: E06B 3/58, E06B 3/68

(54) **Türverglasung**
Door glazing
Vitrage de porte

(30) Priorität: 11.01.1996 DE 29600399 U
(43) Veröffentlichungstag der Anmeldung: 16.07.1997
(73) Patentinhaber: HERHOLZ VERTRIEB GmbH & Co. KG, D-48683 Ahaus (DE)
(72) Erfinder: Hermann, Peter, 48683 Ahaus (DE)
(74) Vertreter: Hoffmeister, Helmut, Dr. Dipl.-Phys.

(56) Entgegenhaltungen:
- DE-A- 3 208 418
- DE-U- 8 607 012
- DE-U- 8 707 870
- DE-U- 9 205 168

## Beschreibung

Die Erfindung betrifft eine Türverglasung gemäß Oberbegriff des Patentanspruchs 1.

Aus der EP-A-0 500 158 sind kreuz- oder T-förmige Tragprofile bekannt, die jeweils - einen rechteckigen Querschnitt bildend - mit nagelbarem Material, wie Holzwerkstoff oder Kunststoff, verkleidet sind. Da die Profile tragende Konstruktionselemente sind, müssen zwangsläufig so dimensioniert sein, dass der entstandene Verbund: Tragprofil und Verkleidung ausreichend steif und stabil ist, um den statischen Erfordernissen gerecht zu werden. Insbesondere müssen die Profile wenigstens so lang sein, wie die Verkleidung, und dürfen nicht als kurze Kleinteile verwendet werden. Außerdem sind die Profile mit der Verkleidung fest verbunden, so daß der Verbund nicht mehr lösbar ist.

Türen mit einer Türverglasung besitzen in einem Türblatt bereits eine oder mehrere Lichtausschnitte oder werden nachträglich mit entsprechenden Ausschnitten versehen. Ausschnitte dieser Art können nach DIN 68706 Teil 1/4.2.4 festgelegt sein; es gibt aber auch Tür-Lichtausschnitte mit frei gewählten Formen und Abmessungen. Marktüblich ist es, daß nach der Fertigung des eigentlichen Türblattes die Glasscheiben eingesetzt werden. Die Glasscheiben werden an das Türblatt mit Glasleisten-Profilen angebunden, deren Querschnitte so gewählt sind, daß zum einen die Ausschnittkante der Lichtöffnung überdeckt und zum anderen die Glasscheibe gehalten wird. Um höheren ästhetischen und architektonischen Anforderungen zu genugen, stellt sich die Aufgabe, die Befestigung der Glasleisten von außen unsichtbar zu machen, d. h. die genannte Befestigung sollte möglichst verdeckt erfolgen.

Aus der US-A-3 750 358 ist eine gattungsbildende Türverglasung bekannt, bei der ein Verbinder mit je einem Schenkel in eine kompatibel ausgeformte Nut der Profilleiste einrastbar ist. Der Verbinder weist einen mittleren Steg auf, der mit Bohrungen für die Verschraubung mit dem Türblatt versehen ist und zwei Schenkel trägt. Nachteilig ist hierbei, daß die Schenkel und die Profilleisten-Nut genau aufeinander abgestimmt sein müssen und nicht durch Herausziehen voneinander gelöst werden können. Vielmehr muß eine Nase der Profilleiste angehoben werden, um Schenkel und Profilleiste voneinander zu lösen. Der Verbinder eignet sich ausschließlich für eine einzige, einfache Türverglasung mit einer durchgehenden Glasscheibe.

Weiterhin ist in der Beschreibung zum DE-U-94 02 841 eine Sprossenverglasung dargestellt, bei der ein kompatibel zu einem Glasrahmen profilierter Verbinder an dem Türblatt mittels Schrauben befestigt ist. Der Verbinder läßt jedoch aufgrund der groben Rasterung keinen Dickenausgleich bei üblichen Türblatt-Ungenauigkeiten zu; er kann außerdem nur bei durchgehenden Glasscheiben eingesetzt werden.

Schließlich ist aus der Beschreibung zu dem DE-U-87 07 993 ein zweiteiliger Verbinder bekannt, der nur mit Schrauben an dem Tür- oder Fensterrahmen anzubringen ist.

Es stellt sich damit die Aufgabe, eine Türverglasung mit einem aus mehreren Verbindern bestehenden, preisgünstig herstellbaren Bausatz anzugeben, bei dem sowohl Glasrahmen wie auch Sprossenelemente, letztere wahlweise mit einer Einzel-Verglasung oder einer durchgehenden Scheibe, bei verdeckter Befestigung in einem Lichtausschnitt einzubauen und auszubauen sind, wobei übliche Ungenauigkeiten ausgeglichen und Toleranzanforderungen erfüllt werden können.

Diese Aufgabe wird durch eine Türverglasung mit den Merkmalen des Patentanspruchs 1 gelöst.

Jeder der beiden Verbinder gewährleistet die Verbindung der beiden einander gegenüberliegenden Profilleisten. Ein Verbinder kann sowohl bei Glasleisten als auch bei aus Glasleisten zusammengesetzten Glasrahmen als auch bei Sprossenrahmen eingesetzt werden, wobei im letzteren Falle wahlweise eine durchgehende oder mehrere einzelne Glasscheiben eingesetzt werden können. Sichtbare Befestigungsmittel sind vermieden. Die Verbindung der Glasleisten kann ohne Beschädigung, z.B. zum Auswechseln der Glasscheibe, gelöst werden. Weiterhin kann in Kunststoff-Extruderwerkzeugen oder Spritzgußwerkzeugen jeweils durch einfaches Einsetzen von Abdeckteilen bzw. Platzhaltern der eine oder andere Typ des Verbinders kostengünstig hergestellt werden.

Weiterhin besitzt der Steg des T-förmig ausgebildeten Verbinders eine Anschlagfläche, die - je nach Breite er Profilleiste - eine Innenkante des Lichtausschnittes kontaktiert, wenn der Verbinder eingebaut ist.

Eine vergleichbare Konstruktion ergibt sich für die Verglasung mit Sprossenrahmen. Hier wird zum Einsetzen in die Sprossenleiste ein Verbinder vorgeschlagen, der im Querschnitt kreuzförmig ausgebildet ist, wobei der Steg vorzugsweise eine durch die beiden Schenkel verlaufende Symmetrieebene besitzt.

Der Verbinder besteht vorzugsweise aus relativ starrem Kunststoff, jedoch sind in Abhängigkeit von der zur Verfügung stehenden Fertigungstechnologie auch andere Werkstoffe, z.B. Metall oder Holz einsetzbar. Zur Gewichtsersparnis, jedoch auch zur Erweiterung der technischen Möglichkeiten, wird vorgeschlagen, daß der Steg des Verbinders mit Langlöchern versehen ist.

Es ist damit als besonderer Vorteil herauszustellen, daß unter Verwendung des Bausatzes sowohl Glasrahmen als auch Sprossenrahmen bei der Verglasung eingesetzt werden können. Bei der Verglasung mit Sprossenrahmen können entweder eine durchgehende Scheibe oder mehrere einzelne Scheiben eingesetzt werden, ohne daß dazu konstruktive Änderungen am Türblatt oder am Sprossenrahemn erforderlich sind.

Es sei nicht ausgeschlossen, daß anstelle der Glasscheiben auch die Verwendung andersartiger Füllungen, z.B. aus Holz, Metall, Kunststoffen, auch durchsichtigen Kunststoffen, oder sonstigen Werkstoffen in Frage kommt.

Ein Ausführungsbeispiel der Erfindung ist in der Zeichnung dargestellt und wird im folgenden naher erlautert. Es zeigen:
- Figuren 1a und 1b: einen Verbinder in einer T-förmigen oder in einer kreuzförmigen Ausführung, perspektivisch gesehen;
- Fig. 2: eine Rahmenverglasung einer Innentür;
- Fig. 3: eine Sprossenverglasung;
- Fig. 4: einen detaillierten Schnitt A-A gemäß Fig. 2;
- Fig. 5: einen detaillierten Schnitt B-B gemäß Fig. 3;
- Fig. 6: einen detaillierten Schnitt C-C gemäß Fig. 3, mit einer durch die Sprossenleisten durchgehenden Glasscheibe;
- Fig. 7: einen detaillierten Schnitt D-D gemäß Fig. 3, mit Einzelfeldverglasung eines Sprossenrahmens.

In den Figuren 2 und 3 sind Türverglasungen 100 und 200 dargestellt, die für Innentüren vorgesehen sind.

Die Türverglasung 100 zeigt eine Rahmenverglasung mit einer einzigen Glasscheibe 5 und vier Glasleisten 10, die eine rechteckige, in ein Türblatt 1 eingesetzte Umrahmung 8 bilden. Die Türverglasung 200 stellt eine, gegebenenfalls zweiteilige, Sprossenverglasung dar, mit Umrahmungen 8 und Profilleisten 11', sogenannten Sprossenleisten, die eine durchgehende Glasscheibe 5'' (vgl. Fig. 6) oder wahlweise mehrere einzelne Glasscheiben 5' (vgl. Fig. 7) einfassen.

Wie aus Figur 4 ersichtlich, besteht eine der oben genannten Glasleisten 10 aus einem Paar abgerundeter, hölzerner Profilleisten 11, die der Tür in Verbindung mit einer Holzverkleidung des Türblattes 1 und einer entsprechend eingefärbten und mit Ziermuster versehenen Glasscheibe ein bestimmtes, z. B. rustikales Aussehen verleihen können. Es ist dabei möglich, anstelle der hölzernen Profilleisten auch solche aus Kunststoffen oder anderen Materialien von mannigfachen Querschnitten zu verwenden.

Die Profilleisten 11 gemäß Fig. 4 weisen jeweils eine Innenseite 4, 4' auf, in die längs den Profilleisten verlaufende, rechteckige Nuten 12 eingefräst ist. Das Türblatt ruht in den rechteckig ausgefrästen Schulter-Ausschnitten 9. Die zusammengelegten Profilleisten 11 bilden mit ihren eingefrästen Ausschnitten 9 eine gemeinsame Aussparung 17, deren Breite der Dicke des Türblattes 1 entspricht und deren Tiefe ausreichend groß ist, um das Türblatt an der Innenkante 3 seines Lichtausschnittes 2 sicher zu haltern.

Die Profilleisten 11 sind in der montierten Stellung gemäß Fig. 4 mit ihren Nuten 12 jeweils mindestens auf einen Verbinder 20 gepreßt, der in Figur la detailliert dargestellt ist. Der Verbinder 20 stellt ein T-förmiges Element dar, das aus einem extrudiertem Profil abgelängt oder als Spritzgußteil hergestellt ist. Als Material eignen sich beispielsweise Duroplaste. Der Verbinder besitzt einen mittleren, rechteckigen Steg 13 und zwei symmetrisch gegenüber dem Steg 13 angeordnete Schenkel 14.

Die Schenkel 14 des Verbinders 20 sind beidseitig mit Einkerbungen 15 und scharfen Vorsprüngen 18 versehen, die in Längsrichtung des Verbinders verlaufen. Die Profilleisten 11 werden also beim Einpressen in die Nuten 12 lösbar "eingeklipst" oder "eingedübelt".

Weiterhin weist der Verbinder 20 eine in der Mitte des Steges 13 eingearbeitete Bohrung 7 auf, sowie eine Anschlagfläche 16, mit der der Steg 13 mit der Ausschnittskante 3 des Lichtausschnittes 2, je nach der Breite der Profilleiste in Berührung kommen kann.

Eine Verschraubung mit dem Türblatt 1 ist jedoch nicht zwingend erforderlich. Die Glas- und Sprossenrahmen können über die T-förmigen Verbinder 20 an Türen befestigt werden, die marktüblich aus einer Hohlraum-Wabenkonstruktion bestehen und daher für eine Verschraubung nicht geeignet sind.

In der Figur 4 sind außerdem zwei Dichtungsprofile 6 zu sehen, die jeweils den Raum zwischen der Glasscheibe 5 und der Innenseite 4, 4' der Profilleisten 11 ausfüllen.

Eine vergleichbare, sich für eine Sprossenverglasung eignende Ausführungsform des Verbinders 20' ist in den Figuren 1b und 5 dargestellt. Der Verbinder 20' besitzt im Vergleich zu der ersten Ausführungsform einen doppelt so hohen Steg 13'. Die Stirnseiten 19 des Steges 13 liegen gegenüber einer Symmetrieebene E, die die beiden Schenkel 14 in ihrer Mitte durchschneidet, symmetrisch und sind und zu den Kanten der beiden zu verbindenden Glasscheiben 5 gerichtet.

Die Glas-Sprossenleiste 10' besteht ebenso aus zwei Profilleisten 11', die mit ihren Nuten 12 auf die Schenkel 14 des Verbinders 20' gepreßt sind. Die beiden in Flucht liegenden Glasscheiben 5' werden durch die Dichtungsprofile 6 lösbar gehalten. Auch in diesem Fall kann auf eine Verschraubung am Türblatt verzichtet werden.

Eine Besonderheit der vorliegenden Erfindung besteht darin, daß sich durch Weglassen des Verbinders 20' die Möglichkeit ergibt, bei einem Sprossenrahmen wahlweise auch eine durchgehende Glasscheibe 5'' einzusetzen (Fig. 6). Diese Alternative ergibt sich, ohne daß konstruktive Änderungen erforderlich sind, oder daß dieser Umstand bereits im Fertigungsprozeß des Sprossenrahmens oder auch schon bei der Bestellung durch den Kunden berücksichtigt werden muß.

Ein weiterer Vorteil besteht in der Anpassung der Querschnitte der beiden Verbinder-Typen. Lediglich durch Einsetzen von Platzhaltern im Spritzgußwerkzeug oder durch Abdeckungen des Extrudermundstückes kann mit dem gleichen Werkzeug bei der Herstellung von einer zur anderen Type übergegangen werden.

Die Detail-Perspektivfiguren 1a und 1b der beiden Ausführungsbeispiele zeigen weiterhin, daß längliche Vertiefungen 21 vorgesehen sind, die in den Stegen 13 und 13' der beiden Verbinder 20 und 20' eingearbeitet sind. Hierdurch wird Material und Gewicht gespart. Außerdem können Temperaturunterschiede besser verkraftet werden.

Die erfindungsgemäß ausgestattete Tür kann bei entsprechender Verarbeitung auch in Gartenhäusern oder als Außentür eingebaut sein.

Wie erkennbar, kann bei dem Ausführungsbeispiel gemäß Fig. 4 der Verbinder Bohrungen 7 aufweisen, in der eine Schraube versenkt und versteckt eingesetzt werden kann. Die in den Seiten aufgesetzten Glasleisten verdecken den Verbinder, so daß eine scheinbar unsichtbare Verbindung gegeben ist. Um diesen Effekt zu erhöhen, kann noch eine Zwischenplatte 24 zwischen Glasscheibenkante und Verbinder eingeschoben sein.

Bei der Ausführungsform gemäß Fig. 5 läßt sich ebenfalls durch einfaches Aufstecken auf den Verbinder und festes, jedoch lösbares Aufpressen der beiden Profilleisten 11' ein gutes Halten der Glasscheiben 5; 5' erzielen. Durch Abziehen der Profilleisten von den Verbinderstegen läßt sich die Verbindung relativ einfach wieder lösen.

## Patentansprüche

1. Türverglasung (100; 200), mit Glasleisten (10; 10'), die jeweils aus einem Paar im wesentlichen gleicher Profilleisten (11; 11') bestehen, deren Anschlagseiten (4, 4') zu einer in einem Lichtausschnitt (2) des Türblattes eingesetzten Glasscheibe (5, 5', 5") gerichtet sind, und mit einem Bausatz (50) aus zwei einstückigen Verbindern (20; 20'), wobei jeder Verbinder die beiden Profilleisten (11; 11') der jeweiligen Glasleiste (10, 10') unter Überbrückung des durch die Glasscheibe gegebenen Abstandes von außen unsichtbar derart verbindet, daß die Türverglasung lösbar ist, wobei die beiden Verbinder (20; 20') jeweils einen mittleren Steg (13; 13') und zwei symmetrisch sich gegenüberliegend an dem Steg (13; 13') angeordnete Schenkel (14, 14') aufweisen und wobei an den Profilleisten (11; 11') jeweils eine Nut (12) zur Aufnahme eines Schenkels (14) des Verbinders (20; 20') eingearbeitet ist,
**dadurch gekennzeichnet,**
- **daß** der eine Verbinder (20') im Querschnitt eine **Kreuzform** und der andere Verbinder (20) eine **T-Form** aufweist, und sich die Querschnittsform des letzteren (20) durch Abdecken von Querschnittsbereichen der ersten Form darstellen läßt, wobei die Schenkel der Verbinder auf ihren gegenüberliegenden Seiten mit Einkerbungen (15) und Vorsprüngen (18) versehen sind, so daß die Stege (13; 13') in die Nuten (12) dübelartig, jedoch lösbar aufpreßbar sind,
- **daß** im eingebauten Zustand der Steg (13') des kreuzförmigen Verbinders (20') zwei parallele Stirnseiten (19) aufweist, die zu den Kanten (31, 31') der beiden zu verbindenden Glasscheiben (5, 5') gerichtet sind,
- und **daß** im eingebauten Zustand der Steg (13) des T-förmig ausgebildeten Verbinders (20) eine Anschlagfläche (16) aufweist, die - je nach Breite der Profilleiste - die Innenkante (3) des Lichtausschnittes (2) kontaktiert.

2. Türverglasung nach Anspruch 1, **dadurch gekennzeichnet, daß** bei einer aus einer Glasscheibe (5) und mehreren Profilleisten (11) gebildeten Umrahmung (8) in diese T-förmige Verbinder (20) platziert sind.

3. Türverglasung nach Anspruch 1, **dadurch gekennzeichnet, daß** diese eine Sprossenverglasung mit einer Umrahmung (8), wenigstens einer Glasscheibe (5', 5'') und mehreren als Sprossen ausgebildeten Profilleisten (11') ist, in die die kreuzförmigen Verbinder (20') platziert sind.

4. Türverglasung nach einem der Ansprüche 1 bis 3, **dadurch gekennzeichnet, daß** mit den Verbindern (20, 20') die Glasscheiben (5, 5', 5'') ohne zusätzliche Verbindungselemente, wie Nägel oder Schrauben, mit dem Türblatt verbindbar sind.

5. Türverglasung nach einem der Ansprüche 1 bis 4, **dadurch gekennzeichnet, daß** die Verbinder (20; 20') als Spritzgußteile hergestellt sind.

## Claims

1. Door glazing (100; 200) with glazing bars (10; 10'), each of which consist of a pair of substantially identical profiled bars (11; 11'), the stop sides (4, 4') of which are directed towards a pane of glass (5, 5', 5") inserted in a light opening (2) of the door leaf, and with a set (50) of two one-piece connectors (20; 20'), wherein each connector connects the two profiled bars (11; 11') of the respective glazing bar (10, 10'), bridging the distance produced by the pane of glass, in a manner invisible from the outside, such that the door glazing is detachable, wherein the two connectors (20; 20') each have a central land (13; 13') and two arms (14, 14') arranged symmetrically opposite one another on the land (13; 13'), and wherein in each case one groove (12) for receiving an arm (14) of the connector (20; 20') is machined into the profiled bars (11; 11'),
**characterised in that**
- one connector (20') is **cross-shaped** in cross-section and the other connector (20) is **T-shaped**, and the cross-sectional form of the latter (20) can be represented by covering over cross-section regions of the former form, the arms of the connectors being provided with notches (15) and projections (18) on their opposing sides, so that the lands (13; 13') can be pressed into the grooves (12) in the manner of dowels, but detachably,
- in the installed state the land (13') of the cross-shaped connector (20') has two parallel end faces (19) which are directed towards the edges (31, 31') of the two panes of glass (5, 5') which are to be connected,
- and that in the installed state the land (13) of the T-shaped connector (20) has a stop face (16) which - depending on the width of the profiled bar-contacts the inner edge (3) of the light opening (2).

2. Door glazing according to Claim 1, **characterised in that** for a surrounding frame (8) consisting of a pane of glass (5) and a plurality of profiled bars (11) T-shaped connectors (20) are placed in said surrounding frame.

3. Door glazing according to Claim 1, **characterised in that** it is Georgian-bar-type glazing with a surrounding frame (8), at least one pane of glass (5', 5") and a plurality of profiled bars (11') formed as Georgian-type bars into which the cross-shaped connectors (20') are placed.

4. Door glazing according to one of Claims 1 to 3, **characterised in that** the panes of glass (5, 5', 5") can be connected to the door leaf with the connectors (20, 20') without additional connecting elements, such as nails or screws.

5. Door glazing according to one of Claims 1 to 4, **characterised in that** the connectors (20; 20') are produced as injection-moulded parts.

## Revendications

1. Vitrage de porte (100 ; 200) comportant des barrettes de vitre (10 ; 10'), qui sont constituées, à chaque fois, par une paire de profilés de barrette (11 ; 11') dont les faces d'appui (4, 4') sont dirigées vers une vitre (5, 5', 5") qui est insérée dans une découpe de lumière (2) du vantail de la porte, et une structure (50) constituée de deux dispositifs de liaison (20 ; 20') réalisés en une seule pièce, vitrage de porte dans lequel chaque dispositif de liaison relie, de manière invisible de l'extérieur, les deux profilés de barrettes (11 ; 11') de la barrette de vitre (10, 10') correspondante, en réalisant un pontage de la distance déterminée par la vitre de telle manière que le vitrage de porte soit amovible, dans lequel les deux dispositifs de liaison (20 ; 20') comportent chacun une barre intermédiaire (13 ; 13') et deux branches (14, 14') qui sont disposées de manière symétrique sur la barre intermédiaire (13; 13') en étant opposées l'une à l'autre et dans lequel on ménage, sur les profilés de barrette (11, 11'), à chaque fois, une encoche (12) destinée à la réception d'une branche (14) du dispositif de liaison (20 ; 20')
**caractérisé en ce que**
- en section transversale, l'un des dispositifs de liaison (20') a la forme d'une croix et l'autre (20') a la forme d'un "T" et **en ce que** la forme de la section transversale de ce dernier (20) est représentée par le recouvrement des zones de section transversale de la première forme, les branches des dispositifs de liaison étant munies, sur leurs faces opposées, de rainures (15) et de parties saillantes (18) de telle manière que les barres (13 ; 13') puissent être pressées dans les encoches (12) à la manière d'une cheville, mais en étant amovibles,
- **en ce que**, à l'état monté, la barre (13') du dispositif de liaison (20') en forme de croix comporte deux faces frontales (19) parallèles qui sont dirigées vers les bords (31, 31') des deux vitres à relier (5, 5'),
- et **en ce que**, à l'état monté, la barre (13) du dispositif de liaison (20) réalisé sous la forme d'un "T" comporte une surface de butée (16) qui - en fonction de la largeur du profilé de barrette - vient en contact avec le bord intérieur (3) de la découpe de lumière (2).

2. Vitrage de porte selon la revendication 1, **caractérisé en ce que**, dans le cas d'un encadrement (8) formé par une vitre (5) et plusieurs profilés de barrette (11), des dispositifs de liaison (20) en forme de "T" sont placés dans cet encadrement (8).

3. Vitrage de porte selon la revendication 1, **caractérisé en ce que** ce dernier est un vitrage de porte à croisillons qui comporte un encadrement (8), au moins une vitre (5', 5") et plusieurs profilés de barrette (11') qui sont réalisés sous la forme de croisillons et dans lesquels sont placés les dispositifs de liaison (20') en forme de croix.

4. Vitrage de porte selon l'une quelconque des revendications 1 à 3, **caractérisé en ce que** les vitres (5, 5', 5") ainsi que les dispositifs de liaison (20 ; 20') peuvent être reliés avec le vantail de porte, sans autres éléments de liaison, tels que des clous ou des vis.

5. Vitrage de porte selon l'une quelconque des revendications 1 à 4, **caractérisé en ce que** les dispositifs de liaison (20 ; 20') sont fabriqués sous la forme de pièces moulées par injection.
